# EUROPÄISCHE PATENTSCHRIFT

(11) **EP 3 403 021 B1**
(45) Veröffentlichungstag und Bekanntmachung des Hinweises auf die Patenterteilung: **27.10.2021**
(21) Anmeldenummer: 17700768.9
(22) Anmeldetag: 09.01.2017
(51) Int. Cl.: F21S 41/148, F21S 41/151, F21S 41/27, F21S 41/275, F21S 41/32

(54) **BELEUCHTUNGSEINHEIT FÜR EINEN KRAFTFAHRZEUGSCHEINWERFER ZUM ERZEUGEN EINES LICHTBÜNDELS MIT HELL-DUNKEL-GRENZE**
LIGHT MODULE FOR A VEHICLE HEADLAMP WITH A DARK-LIGHT-BOUNDARY
MODULE D'ILLUMINATION POUR UN VÉHICULE AVEC UNE LIGNE DE COUPURE

(30) Priorität: 14.01.2016 AT 500152016
(43) Veröffentlichungstag der Anmeldung: 21.11.2018
(73) Patentinhaber: ZKW Group GmbH, 3250 Wieselburg (AT)
(72) Erfinder: EICHINGER, Bernd, 3375 Krummnussbaum (AT)
(74) Vertreter: Patentanwaltskanzlei Matschnig & Forsthuber OG
(86) Internationale Anmeldenummer: PCT/AT2017/060003
(87) Internationale Veröffentlichungsnummer: WO 2017/120630

(56) Entgegenhaltungen:
- EP-A2- 2 620 695
- EP-A2- 2 818 792
- WO-A1-2013/014046
- DE-A1-102006 007 450
- DE-T2-602006 000 180
- DE-T2-602006 000 180

## Beschreibung

Die Erfindung betrifft eine Beleuchtungseinheit für einen Kraftfahrzeugscheinwerfer zum Erzeugen eines Lichtbündels mit Hell-Dunkel-Grenze, mit:
- zumindest einer Lichtquelle,
- einem Reflektor,
- einer Austrittslinse mit einer Außenfläche,
- einen Brennlinienbereich, welcher zwischen dem Reflektor und der Austrittslinse angeordnet ist,

sowie weiters mit je einem Kollimator für jede Lichtquelle, wobei der Kollimator die von der ihm zugeordneten Lichtquelle in den Kollimator eingespeisten Lichtstrahlen zu einem Lichtbündel von Lichtstrahlen ausrichtet,
und wobei der Reflektor die Lichtstrahlen des aus dem Kollimator austretenden Lichtbündels in eine in dem Brennlinienbereich liegende Brennlinie ablenkt,
und wobei die von dem Reflektor reflektierten Lichtstrahlen von der Austrittslinse zumindest in vertikaler Richtung derart abgelenkt werden, dass die aus der Austrittslinse austretenden Lichtstrahlen eine Lichtverteilung mit einer Hell-Dunkel-Grenze bilden, wobei sich die Hell-Dunkel-Grenze als Abbildung der Brennlinie bzw. des Brennlinienbereiches durch die Austrittslinse ergibt,
   und wobei
Reflektor, Austrittslinse und Brennlinienbereich, sowie vorzugsweise der zumindest eine Kollimator, aus einem lichtdurchlässigen Körper gebildet sind, und wobei an der Reflektor-Begrenzungsfläche des Reflektors und/oder der Begrenzungsfläche des Brennlinienbereiches, und vorzugsweise an der Kollimator-Begrenzungsfläche des zumindest einen Kollimators, die sich in dem lichtdurchlässigen Körper fortpflanzenden Lichtstrahlen totalreflektiert werden.

Weiters betrifft die Erfindung einen Kraftfahrzeugscheinwerfer, welcher zumindest eine solche Beleuchtungseinheit aufweist.

Die DE 60 2006 000 180 T2 beschreibt eine Beleuchtungseinheit für einen Kraftfahrzeugscheinwerfer zum Erzeugen eines Lichtbündels mit Hell-Dunkel-Grenze, der Art mit einer Lichtquelle, einem Reflektor, einem Diopter oder einer Austrittslinse und einer reflektierenden Ablenkfläche.

Aus der EP 2 818 792 A2 ist eine Beleuchtungsvorrichtung des Projektionstyps für ein Fahrzeug bekannt, mit einem Lichtleitkörper, durch welchen Lichtverluste minimiert werden.

Das Dokument WO 2013/014046 A1 offenbart eine Vorrichtung zur Beleuchtung einer Fläche, umfassend eine Lichtquelle, ein erstes optisches Element, welches das Licht der Lichtquelle sammelt und einen kollimierten Lichtstrahl erzeugt, und ein zweites optisches Element, welches den kollimierten Lichtstrahl ablenkt.

Die EP 2 620 695 A2 zeigt einen Kraftfahrzeugscheinwerfer mit einem Lichtemitter und einer Projektionslinse.

Eine ähnliche Beleuchtungseinheit ist beispielsweise aus der DE 60 2006 000 180 T2 bekannt geworden.

Eine Beleuchtungseinheit im Zusammenhang mit der vorliegenden Erfindung kann in einem Kraftfahrzeug-Scheinwerfer z.B. zur Realisierung eines Teiles einer Abblendlichtverteilung, insbesondere der Vorfeld-Lichtverteilung einer Abblendlichtverteilung verwendet werden.

Aktuelle Designtrends verlangen oftmals Scheinwerfer, welche in vertikaler Richtung schmale und in horizontaler Richtung ausgedehnte, schlitzförmige Lichtaustrittsöffnungen aufweisen. Eine eingangs erwähnte Beleuchtungseinheit kann im Bereich der Lichtaustrittsfläche mit einer geringen Bauhöhe, die bei gewissen Ausführungsformen nur bis zu 10mm oder bis zu 15mm hoch sein kann, realisiert werden, sodass sich eine schlitzförmige, sich in horizontaler Richtung erstreckende Lichtaustrittsfläche ergibt.

Bei den eingangs erwähnten Beleuchtungseinheiten, wie sie auch in der oben genannten DE 60 2006 000 180 T2 beschrieben ist, ist vorgesehen, dass die Lichtaustrittsfläche, d.h. die Außenfläche der Austrittslinse, glatt ausgebildet ist. Dabei hat sich herausgestellt, dass oftmals das damit erzielbare Lichtbild bzw. die erzielbare Lichtverteilung in horizontaler Richtung nicht ausreichend breit ist.

Es ist eine Aufgabe der Erfindung, eine verbesserte Beleuchtungseinheit anzugeben.

Diese Aufgabe wird mit einer eingangs erwähnten Beleuchtungseinheit dadurch gelöst, dass erfindungsgemäß die Außenfläche der Austrittslinse durch eine rillenförmige Struktur in einer glatten Basisfläche gebildet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind. Die glatte Basisfläche ist vorzugsweise C0-steig und weist insbesondere keine horizontal verlaufenden Kanten auf.

Weiters ist vorgesehen, dass die sich bei einem Schneiden der glatten Basisfläche mit zweiten, vertikalen Schnittebenen, welche parallel zu einer optischen Achse der Austrittslinse verlaufen, ergebenden zweiten Basis-Schnittkurven gekrümmt, insbesondere nach Außen gekrümmt, ausgebildet sind, wobei vorzugsweise die zweiten Basis-Schnittkurven stetig sind.

In diesem Zusammenhang ist vorgesehen, dass die sich bei einem Schneiden der Außenfläche mit ersten Schnittebenen ergebenden ersten Außenflächen-Schnittkurven Punkte der Außenfläche mit maximalem Abstand zu der Basisfläche miteinander verbinden.

Bei einem Fortschreiten entlang der zweiten Basis-Schnittkurve ist in den definierten Schnittebenen der Normalabstand zu der ersten Außenflächen-Schnittkurve eine Funktion A(s) eines Parameters s, welcher die Position auf der zweiten Basis-Schnittkurve angibt.

Es ist vorgesehen, dass sich bei einem Fortschreiten entlang der zweiten Basis-Schnittkurve der Normalabstand A(s) kontinuierlich vergrößert, wobei vorzugsweise der Normalabstand an einem unteren Rand der Basisfläche geringer ist als an einem oberen Rand der Basisfläche, wobei sich der Normalabstand A(s) beispielsweise nach dem Zusammenhang A(s) = A0 * (K - s), mit s[0, 1], wobei s = 0 die Position am oberen Rand und s = 1 die Position am unteren Rand bezeichnet, und K = 1 oder K > 1, ergibt.

Für K = 1 ist somit A0 der Normalabstand an einem oberen oder unteren, vorzugsweise dem oberen Rand (s = 0) der Basisfläche (BF), am unteren Rand (s = 1) gilt dementsprechend A(1) = 0.

Für einen Wert K > 1 gilt, dass am oberen Rand (s = 0) der Normalabstand A(0) = K*A0 ist, und am unteren Rand ist der Normalabstand A(1) = A0 * (K - 1) > 0.

Im Fall mit K > 1 hat sich teilweise eine bessere optische Effizienz gezeigt als im Fall K = 1.

Wie eingangs beschrieben kann mit einer glatten Außenfläche der Austrittslinse oftmals nicht die notwendige Breite für das gewünschte Lichtbild, insbesondere nicht für eine Vorfeld-Lichtverteilung einer Abblendlichtverteilung, erzielt werden. Durch die erfindungsgemäße Struktur auf der Außenfläche der Austrittslinse wird ein horizontales Verwischen der austretenden Lichtstrahlen erreicht, wodurch sich die gewünschte Breite der Lichtverteilung erzielen lässt.

Vorzugsweise ist genau eine Lichtquelle mit genau einem Kollimator vorgesehen.

Vorzugsweise kann vorgesehen sein, dass die sich bei einem Schneiden der glatten Basisfläche mit ersten, nicht-vertikalen Schnittebenen ergebenden ersten Basis-Schnittkurven geradlinig verlaufen, und wobei die sich bei einem Schneiden der Außenfläche mit diesen ersten Schnittebenen ergebenden ersten Außenflächen-Schnittkurven einen sinusförmigen Verlauf aufweisen.

Insbesondere kann vorgesehen sein, dass die ersten Außenflächen-Schnittkurven in den ersten Schnittebenen, in Bezug auf die Basis-Schnittkurve der jeweiligen ersten Schnittebene, proportional zu sin^{N}(k*x) verlaufen, mit N = 1, 2, 3, ...., wobei x die Koordinate entlang der jeweiligen Basis-Schnittkurve und k eine Konstante bezeichnet.

Dabei kann vorgesehen sein, dass die Nulldurchgänge der sinusförmigen ersten Außenflächen-Schnittkurven auf den ersten Basis-Schnittkurven liegen.

Es gilt somit, dass der Verlauf proportional zu sin^{N}(k*x) + c mit c = 0 ist.

Insbesondere kann vorgesehen sein, dass der Wert für die Konstante k für alle ersten Außenflächen-Schnittkurven identisch ist.

Die zweiten Schnittebenen sind vertikale Ebenen parallel zu der optischen Achse des lichtdurchlässigen Körpers, d.h. der Austrittslinse des optischen Körpers.

Unter der optischen Achse ist die optische Achse des optischen Körpers, insbesondere die Mittenlinie des Optikkörpers definiert in Bezug auf den Apex der Austrittslinse.

In einem betrachteten Punkt auf der Basisfläche ergeben sich die ersten Schnittebene wie folgt: die erste Schnittebene in dem betrachteten Punkt ist eine Ebene, die normal steht auf die Tangentialebene an die Basisfläche, wobei diese Ebene, d.h. die erste Schnittebene, weiters noch normal auf die zweite Schnittebene, in welcher der Punkt liegt, steht. Bei der zweiten Schnittebene handelt es sich, wie oben schon ausgeführt, um eine vertikale Schnittebene durch die glatte Basisfläche, welche parallel zu der optischen Achse (oder durch diese optische Achse) verläuft, und in welcher der betrachtete Punkt liegt.

Bei einer Basisfläche, welche lediglich in vertikaler Richtung gekrümmt ist, in horizontaler Richtung normal auf die optische Achse aber geradlinig verläuft, ändert sich zwischen benachbarten ersten Schnittebenen zwar der Winkel in Bezug auf die optische Achse, in horizontaler Richtung normal zu der optischen Achse verlaufen hingegen alle Schnittebenen geradlinig und "parallel" zueinander.

Somit gibt es bei dieser Ausgestaltung vertikale zweite Schnittebenen, in welchen jeweils die übereinander liegenden "Nulldurchgänge", also jene Bereiche, wo die Außenfläche und die Basisfläche zusammenfallen, miteinander durch entsprechende zweite Außenflächen-Schnittkurven, die in diesem Fall mit den zweiten Basis-Schnittkurven zusammenfallen, verbunden sind.

Genauso gibt es zweite Schnittebenen, in welchen die zweiten Außenflächen-Schnittkurven die negativen Normalabstände/Amplituden miteinander verbinden. Für eine eindeutige Beschreibung ist es aber ausreichend, die zweiten Außenflächen-Schnittkurven für die "positiven" Normalabstände/Amplituden anzugeben, die anderen Zusammenhänge ergeben sich durch den Sinus-Verlauf in den ersten Schnittebenen

Es kann sein, dass die zumindest eine Lichtquelle tiefer liegt als der Brennlinienbereich, und das von der zumindest einen Lichtquelle ausgehende Licht nach oben geleitet wird, um durch den Reflektor nach unten in Richtung des Brennlinienbereiches reflektiert zu werden.

Es kann auch vorgesehen sein, dass die zumindest eine Lichtquelle höher liegt als der Brennlinienbereich, und das von der zumindest einen Lichtquelle ausgehende Licht nach unten geleitet wird, um durch den Reflektor nach oben in Richtung des Brennlinienbereiches reflektiert zu werden.

Vorzugsweise ist vorgesehen, dass der Reflektor eine Fläche, beispielsweise eine Zylinderfläche, ist, die eine Parabel als Leitlinie aufweist, wobei die Brennlinie des Reflektors beispielsweise durch eine Gerade gebildet ist, die vorzugsweise zu den Erzeugenden des Zylinders im Wesentlichen parallel ist. Vorzugsweise ist die Parabelachse ist orthogonal zu den Erzeugenden und parallel bzw. antiparallel zur Hauptabstrahlrichtung der zumindest einen Lichtquelle.

Es kann auch vorgesehen sein, dass der Reflektor eine parabelförmige Fläche mit Hauptachse in vertikaler Richtung ist, die beispielsweise zylinderförmig beschnitten wird. Der Beschnitt muss aber nicht zylinderförmig sein.

Beispielsweise kann vorgesehen sein, dass die Außenfläche der Austrittslinse in vertikaler Richtung nach Außen gekrümmt ist, und in horizontaler Richtung vorzugsweise geradlinig verläuft, und beispielsweise durch eine Zylinderfläche mit geradem Querschnitt entlang einer nach außen konvexen Kurve gebildet ist. Ein Beispiel für eine solche nach Außen konvexe Kurve ist eine asphärische Linsenkontur genannt.

Beispielsweise handelt es sich um eine Freiformlinse, die in vertikaler Richtung nach Außen gekrümmt und in horizontaler Richtung nicht gekrümmt ist.

Insbesondere kann weiters vorgesehen sein, dass die Zylinderfläche der Außenfläche Erzeugende aufweist, die zu den Erzeugenden des Reflektors im Wesentlichen parallel sind.

Es kann vorgesehen sein, dass eine Lichtquelle vorgesehen ist, es kann aber auch vorgesehen sein, dass mehrere Lichtquellen nebeneinander, beispielsweise in der Richtung einer Erzeugenden des Reflektors, nebeneinander liegen. Bevorzugt sind die Abstände zwischen den Lichtquellen-Emissionspunkten bzw. Lichtquellen-Emissionsflächen, insbesondere deren Licht-Emissions-Schwerpunkten, ident.

Die zumindest eine Lichtquelle umfasst eine Leuchtdiode oder eine Mehrzahl von Leuchtdioden.

Bei einer Ausführungsform der Erfindung ist zusammenfassend eine sinusförmige Rillenoptik vorgesehen, wobei die Sinus-Funktion normal zu der Linsenoberfläche, d.h. der glatten Basisfläche der Austrittslinse steht. Die Periode bleibt vorzugsweise unverändert, während vorzugsweise sich die Rillentiefe (Amplitude), insbesondere linear, z.B. wie oben beschrieben von einem bestimmten Ausgangswert A₀ oder A₀*K (mit diesem Wert kann die Breite der Lichtverteilung eingestellt werden) an der Oberkante der Lichtaustrittsfläche auf einen Wert von Null oder A₀*(K - 1) an der Unterkante der Linse verändert.

Damit kann erreicht werden, dass sich die Lichtverteilung wie gewünscht verbreitert, und überraschender Weise hat sich dabei auch ergeben, dass sich die Hell-Dunkel-Grenze nach Außen, auch bei einer geradlinig verlaufenden Brennlinie des lichtdurchlässigen Körpers, nicht aufbiegt.

Im Folgenden ist die Erfindung an Hand der Zeichnung näher erörtert. In dieser zeigt
Fig. 1 die wesentlichen Bestandteile einer erfindungsgemäßen Beleuchtungseinheit für einen Kraftfahrzeugscheinwerfer,
Fig. 2 einen vertikalen Schnitt parallel zu einer optischen Achse der Beleuchtungseinheit aus Figur 1,
Fig. 3 einen vertikalen Schnitt parallel zu einer optischen Achse einer weiteren erfindungsgemäßen Beleuchtungseinheit,
Fig. 4 eine perspektivische Ansicht einer Beleuchtungseinheit mit einem lichtdurchlässigen Körper, dessen Austrittslinse keine Rillenstruktur aufweist,
Fig. 4a eine mit einer Beleuchtungseinheit aus Figur 4 erzeugte Lichtverteilung,
Fig. 5 nochmals die Beleuchtungseinheit aus Figur 1 und
Fig. 5a die mit dieser erzeugte Lichtverteilung,
Fig. 6 zeigt in einem Vertikalschnitt einen vergrößerten Ausschnitt des lichtdurchlässigen Körpers zwischen seiner Brennlinie und der Lichtaustrittsfläche,
Fig. 7 den Verlauf der Lichtaustrittsfläche der Austrittslinse des lichtdurchlässigen Körpers in einem Schnitt entlang einer beispielhaften ersten Schnittebene SE1 aus Figur 6,
Fig. 8 nochmals den Vertikalschnitt aus Figur 6 mit exemplarischen Schnittflächen A-A, B-B, C-C und D-D,
Fig. 9a - Fig. 9d den Verlauf der Lichtaustrittsfläche der Austrittslinse des lichtdurchlässigen Körpers in den verschiedenen Schnitten A-A, B-B, C-C und D-D gemäß Figur 8 für K = 1, und
Fig. 10a - Fig. 10d den Verlauf der Lichtaustrittsfläche der Austrittslinse des lichtdurchlässigen Körpers in den verschiedenen Schnitten A-A, B-B, C-C und D-D gemäß Figur 8 für K > 1.

Im Rahmen dieser Beschreibung sind die Begriffe "oben", "unten", "horizontal", "vertikal" als Angaben der Ausrichtung zu verstehen, wenn die Einheit in normaler Benutzungsstellung angeordnet ist, nachdem sie in einer im Fahrzeug montierten Beleuchtungsvorrichtung eingebaut wurde.

Figur 1 zeigt eine erfindungsgemäße Beleuchtungseinheit 100 für einen Kraftfahrzeugscheinwerfer zum Erzeugen eines Lichtbündels mit Hell-Dunkel-Grenze. Die Beleuchtungseinheit umfasst üblicherweise eine oder mehrere Lichtquellen, in dem konkreten Beispiel drei Lichtquellen 1, 1a, 1b, einen Reflektor 2, eine Austrittslinse 3 mit einer Außenfläche 3a, einen Brennlinienbereich 4, welcher zwischen dem Reflektor 2 und der Austrittslinse 3 angeordnet ist, sowie weiters je einen Kollimator 10, 10a, 10b für jede Lichtquelle 1, 1a, 1b.

Die Lichtquellen 1, 1a, 1b umfassen vorzugsweise jeweils eine Leuchtdiode oder eine Mehrzahl von Leuchtdioden.

Der Reflektor 2 lenkt die Lichtstrahlen S2 der aus den Kollimatoren 10, 10a, 10b austretenden Lichtbündel in eine in dem Brennlinienbereich 4 liegende Brennlinie FL ab, und die von dem Reflektor 2 total-reflektierten Lichtstrahlen S3 werden von der Austrittslinse 3 des Körpers 101 zumindest in vertikaler Richtung V derart abgelenkt, dass die aus der Austrittslinse 3 austretenden Lichtstrahlen S4 eine Lichtverteilung mit einer Hell-Dunkel-Grenze bilden. Die Hell-Dunkel-Grenze ergibt sich dabei als Abbildung eines Brennlinienbereiches 4, in welchem die Brennlinie FL liegt, durch die Austrittslinse 3.

Reflektor 2, Austrittslinse 3 und Brennlinienbereich 4 sowie die Kollimatoren 10, 10a, 10b sind aus einem lichtdurchlässigen, einstückigen Körper 101 gebildet, und an der Reflektor-Begrenzungsfläche des Reflektors 2 und der Begrenzungsfläche des Brennlinienbereiches 4 sowie an den Kollimator-Begrenzungsflächen der Kollimatoren 10, 10a, 10b, die sich in dem lichtdurchlässigen Körper 101 fortpflanzenden Lichtstrahlen S1, S2, S3 totalreflektiert werden.

Der entsprechende Verlauf der Lichtstrahlen ist in den Figuren 2 und 3 dargestellt.

Das lichtdurchlässige Material, aus dem der Körper 101 gebildet ist, weist vorzugsweise einen Brechungsindex größer als jener von Luft auf. Das Material enthält z.B. PMMA (Polymethylmethacrylat) oder PC (Polycarbonat) und ist insbesondere vorzugsweise daraus gebildet.

Es kann vorgesehen sein, dass die Kollimatoren 10, 10a, 10b die von der ihm zugeordneten Lichtquelle 1, 1a, 1b in den Kollimator 10, 10a, 10b eingespeisten Lichtstrahlen S1 zu einem Lichtbündel von im Wesentlichen parallelen Lichtstrahlen S2 ausrichten, welches Lichtbündel S2 sich im Wesentlichen normal zu einer Austrittsebene E des Kollimators 10, 10a, 10b ausbreitet.

Generell, und insbesondere auch bei der konkreten Ausführungsform kann es hingegen von Vorteil sein, wenn die Kollimatoren 10, 10a, 10b das Licht in einer Richtung parallel abstrahlen (z.B. in der Richtung vertikal V im Lichtbild) und in der Richtung normal darauf (horizontal H im Lichtbild) entsprechend auffächern. Vorzugsweise haben äußere, insbesondere die beiden äußeren Kollimatoren 10, 10b eine asymmetrische Abstrahlcharakteristik, um Reflexionen an den Seitenflächen des lichtdurchlässigen Körpers 101 und dadurch hervorgerufene Inhomogenitäten zu vermeiden.

Im vorliegenden Fall ist eine Ausführungsform mit drei Lichtquellen und drei Kollimatoren dargestellt. Es ist allerdings auch die Verwendung von lediglich einer einzigen Lichtquelle, insbesondere genauer einer Leuchtdiode, und einem einzigen zugeordneten Kollimator ausreichend, um die gewünschte Lichtverteilung erzielen zu können.

Es wird also bereits vor der Fokalebene der Austrittslinse das Licht horizontal gestreut. Durch diese Aufweitung des Lichts, kann im Zusammenspiel mit der weiter unten beschrieben erfindungsgemäßen Streuoptik an der Frontseite des lichtdurchlässigen Körpers 101 kann eine breite Lichtverteilung, insbesondere eine breite Vorfeld-Lichtverteilung, erreicht werden.

Es wäre auch denkbar, durch Anpassung der horizontalen Abstrahlcharakteristik eine asymmetrische Vorfeld-Lichtverteilung zu erzeugen, indem beispielsweise der zentrale Kollimator nicht symmetrisch ausgeführt ist. Durch eine horizontale Stufe im Brennlinienbereich könnte auch ein asymmetrischer Verlauf der Hell-Dunkel-Grenze umgesetzt werden.

Der Reflektor 2 ist beispielsweise als eine Zylinderfläche ausgebildet, die eine Parabel als Leitlinie aufweist, wobei die Brennlinie BL des Reflektors durch eine Gerade gebildet ist, die zu den Erzeugenden des Zylinders im Wesentlichen parallel ist.

Die Brennlinie des Reflektors FL liegt im Brennlinienbereich 4 des Körpers 101 und fällt vorzugsweise im Wesentlichen mit der Brennlinie der Austrittslinse 3 zusammen.

Der Brennlinienbereich 4 ist eine Kante in dem Körper 101. Durch Abbildung der Kante 4, bei der es sich um eine gekrümmte Linie, insbesondere mit geringer Krümmung oder besonders vorzugsweise um eine gerade Linie handelt, wird die HD-Linie gebildet.

Das möglicherweise unterhalb der Kante 4 über die Fläche 4a austretende Licht wird abgeschattet, indem die unterhalb der Kante 4 liegende Fläche 4a z.B. durch eine Blende oder eine dunkle, z.B. schwarze oder braune Beschichtung an ihrer Außenseite, etc., abgeschattet wird, um Fehl/Streulicht zu vermeiden

Die Außenfläche 3a der Austrittslinse 3 des Körpers 101 ist in vertikaler Richtung nach Außen gekrümmt, und zwar vorzugsweise derart, dass in einem mittleren Bereich die Austrittsfläche in Lichtaustrittsrichtung weiter vorne ist als ihr oberer und unterer Randbereich. In horizontaler Richtung verläuft die Austrittslinse vorzugsweise geradlinig, und ist beispielsweise durch eine Zylinderfläche mit geradem Querschnitt entlang einer nach außen konvexen Kurve gebildet ist, oder durch eine Freiformlinse, die in vertikaler Richtung nach Außen gekrümmt und in horizontaler Richtung nicht gekrümmt ist.

Insbesondere kann weiters vorgesehen sein, dass die Zylinderfläche der Außenfläche 3a Erzeugende aufweist, die zu den Erzeugenden des Reflektors im Wesentlichen parallel sind, bzw. sind geradlinig verlaufende Abschnitte der Freiformlinse vorzugsweise parallel zu den Erzeugenden des Reflektors 2.

Figur 2 entspricht einem Vertikalschnitt durch die Beleuchtungseinheit aus Figur 1. Hier liegen die Lichtquellen 1 tiefer liegt als der Brennlinienbereich 4, und das von den einen Lichtquellen ausgehende Licht wird nach oben geleitet, um durch den Reflektor 2 wie bereits eingehend beschrieben nach unten in Richtung des Brennlinienbereiches 4 reflektiert zu werden.

Figur 3 zeigt eine grundsätzlich ähnlich aufgebaute Beleuchtungseinheit, mit dem Unterschied, dass hier die zumindest eine Lichtquelle 1 höher als der Brennlinienbereich 4 liegt, und das von der zumindest einen Lichtquelle 1 ausgehende Licht wird nach unten geleitet, um durch den Reflektor 2 nach oben in Richtung des Brennlinienbereiches 4 reflektiert zu werden.

Figur 4 zeigt eine Beleuchtungseinheit, von welcher ausgehend eine erfindungsgemäße Beleuchtungseinheit 101' wie bereits in den Figuren 1 - 3 prinzipiell angedeutet "erzeugt" wird. Die Beleuchtungseinheit 101' aus Figur 4 hat den grundsätzlich oben schon beschriebenen Aufbau, sodass sich eine weitere Erörterung hier erübrigt. Die in Figur 4 gezeigte Beleuchtungseinheit 101' weist eine Austrittslinse 3' mit einer glatten Austrittsfläche 3a' auf.

Fig. 4a zeigt eine Lichtverteilung mit einer Hell-Dunkel-Grenze, z.B. eine Abblendlichtverteilung oder einen Teil, z.B. das Vorfeld einer Abblendlichtverteilung. Eine solche Lichtverteilung hat eine gewisse Breite, wie in Fig. 4a angedeutet.

Ausgehend von einer solchen Beleuchtungseinheit 101' ist nun in Fig. 5 nochmals die bereits in Fig. 1 gezeigte Beleuchtungseinheit 101 dargestellt.

Der Unterschied zu der Ausführung nach Fig. 4 liegt darin, dass bei der Beleuchtungseinheit 101 aus Fig. 5 die Außenfläche 3a der Austrittslinse 3 aus einer glatten Basisfläche BF (entsprechend der Austrittsfläche 3a' aus Fig. 4) besteht, welche mit einer rillenförmigen Struktur versehen ist, wobei die die rillenförmige Struktur bildenden Rillen 3b in vertikaler Richtung, also von oben nach unten, verlaufen. Konkret ist die Außenfläche 3a der Austrittslinse 3 durch eine rillenförmige Struktur in einer glatten Basisfläche BF gebildet, wobei die die rillenförmige Struktur bildenden Rillen 3b in im Wesentlichen vertikaler Richtung verlaufen, und wobei vorzugsweise jeweils zwei in horizontaler Richtung nebeneinander liegende Rillen 3b durch eine, insbesondere im Wesentlichen vertikal verlaufende, Erhebung, die sich vorzugsweise über die gesamte Vertikalerstreckung der Rillen 3b erstreckt, getrennt sind.

Wie eingangs beschrieben kann mit einer glatten Außenfläche BF, 3a' der Austrittslinse oftmals nicht die notwendige Breite für das gewünschte Lichtbild, insbesondere nicht für eine Vorfeld-Lichtverteilung einer Abblendlichtverteilung, erzielt werden. Durch die erfindungsgemäße Struktur auf der Außenfläche der Austrittslinse wird ein horizontales Verwischen der austretenden Lichtstrahlen erreicht, wodurch sich die gewünschte Breite der Lichtverteilung erzielen lässt, wie dies schematisch in Fig. 5a gezeigt ist.

Die Figuren 6 - 8, 9a - 9d, 10a - 10d zeigen im Folgenden noch eine bevorzugte Ausgestaltung dieser erfindungsgemäßen Rillenstruktur.

Figur 6 und Figur 8 zeigen Vertikalschnitte durch den Körper 101, und zwar jeweils einen vergrößerten Ausschnitt des lichtdurchlässigen Körpers zwischen seiner Brennlinie FL und der Lichtaustrittsfläche 3a.

Figur 6 zeigt dabei einen zweiten vertikalen Schnitt, welcher einen betrachteten Punkt P auf der Basisfläche BF enthält, die Figur 8 zeigt einen zweiten vertikalen Schnitt SE2, in welchem vier beispielhaft betrachtete Punkte PA, PB, PC und PD liegen.

Schneidet man die glatte Basisfläche BF mit ersten, nicht-vertikalen Schnittebenen SE1 (diese Schnittebenen SE1 sind weiter unten noch genauer erörtert), beispielsweise im Punkt P (Figur 6) oder entsprechend den Schnitten A-A, B-B, C-C, D-D (Figur 8), so ergeben sich erste Basis-Schnittkurven BSK1, die geradlinig verlaufen, wobei die sich bei einem Schneiden der Außenfläche 3a mit diesen ersten Schnittebenen SE1 ergebenden ersten Außenflächen-Schnittkurven SK1 (die dem Verlauf der Linsen-Außenfläche in diesen Schnittebenen SE1 entsprechen) einen sinusförmigen Verlauf aufweisen.

Bei der glatten Basisfläche handelt es sich um ein gedankliches Konstrukt, in Bezug auf welche die dann tatsächlich realisierte Außenfläche beschrieben wird. Bei den ersten, nicht vertikalen Schnittebenen SE1 handelt es sich um eine Vielzahl an solchen nicht-vertikalen Schnittebenen, die im Folgenden noch genau definiert werden.

In dem gezeigten, bevorzugten Beispiel verlaufen die ersten Außenflächen-Schnittkurven SK1 in den ersten Schnittebenen SE1, in Bezug auf die Basis-Schnittkurve BSK1 der jeweiligen ersten Schnittebene SE1, proportional zu sin^{N}(k*x), mit N = 1, 2, 3, .... (im gezeigten Beispiel N = 1), wobei x die Koordinate entlang der jeweiligen Basis-Schnittkurve BSK1 und k eine Konstante bezeichnet.

Dabei kann vorgesehen sein, dass die Nulldurchgänge der sinusförmigen ersten Außenflächen-Schnittkurven SK1 auf den ersten Basis-Schnittkurven BSK1 liegen. Es gilt somit, dass der Verlauf proportional zu sin^{N}(k*x) + c mit c = 0 ist.

Figur 7 zeigt eine solche beispielhafte erste Schnittebene SE1, in welcher der Punkt P liegt, welche normal auf die Tangentialebene TE in dem Punkt P steht (Figur 6), zur allgemeinen Veranschaulichung der Zusammenhänge. In diesem Schnitt ist die Linsen-Außenfläche in Bezug auf eine erste Basis-Schnittkurve BSK1 dargestellt. Die Basis-Schnittkurve BSK1 ist eine Gerade mit dem Parameter x entlang dieser Geraden BSK1. Die Linsen-Außenkontur ist in diesem Schnitt eine erste Außenflächen-Schnittkurve SK1, welche in diesem Beispiel proportional zu sin(k*x) ist. Abhängig von einer Position s (zum Parameter s siehe die weiter untenstehenden Erörterungen), welche dem Punkt P entspricht, d.h. s = s_{P} in dem Schnitt gemäß Figur 6 ist die maximale Amplitude bestimmt durch A(s_{P}), wie in Figur 7 eingezeichnet. Die Bestimmung der Amplitude wird weiter unten ebenfalls noch näher erörtert.

Figur 8 zeigt einen Schnitt entlang einer zweiten, vertikalen Schnittebenen SE2 parallel zur optischen Achse Z, mit den vier beispielhaft betrachteten Punkten PA, PB, PC und PD.

In diesen vier Punkten sind erste Schnittebenen SE1 dargestellt, die entsprechenden Verläufe der sich ergebenden zweiten Außenflächen-Schnittkurven SK2 für die vier ausgewählten Schnittebenen SE1 (entsprechend den Schnitten A-A, B-B, C-C und D-D) sind in den Figuren 9a - 9d gezeigt. Der besseren Übersichtlichkeit halber ist in den Schnitten jeweils die doppelte Amplitude, also der Abstand zwischen maximaler und minimaler Auslenkung dargestellt.

Erkennbar ist wiederum, in Entsprechung zur Figur 6, der sinus-förmige Verlauf der zweiten Außenflächen-Schnittkurve SK2, für k gilt dabei k = 2*π/T, mit der Periodenlänge T. Vorzugsweise ist vorgesehen, dass der Wert für die Konstante k für alle ersten Außenflächen-Schnittkurven SE1 identisch ist.

Generell, unabhängig von der gezeigten Ausführungsform, liegen typische Werte für die Periodenlänge T [mm] in einem Bereich bis 2,50 mm, bevorzugt bis 2,00 mm. Insbesondere liegen bevorzugte Werte zwischen 0,25 mm bis 2,50 mm, beispielsweise zwischen 1,25 mm bis 2,00 mm.

Bevorzugte Werte für die maximale Amplitude A₀ [µm], unabhängig von der gezeigten Ausführungsform, liegen in einem Bereich von 50 µm bis 350 µm, ein typischer Wert liegt bei 250 µm.

Als günstiger Wertebereich für das Größenverhältnis A₀ zu T hat sich beispielsweise 0,1 < (T/A₀) < 0,250 ergeben.

Obige Angaben gelten für den Fall K = 1 (zum Parameter K siehe die Ausführungen weiter oben in der Beschreibungseinleitung), für den Fall K > 1 gelten die analogen Überlegungen, wobei in diesem Fall die in den beiden vorstehenden Absätzen A₀ durch A₀*K zu sersetzen ist.

Figur 8 zeigt weiters (ebenso wie Figur 6), dass die sich bei einem Schneiden der glatten Basisfläche BF mit den zweiten, vertikalen Schnittebenen SE2, welche parallel zu einer optischen Achse Z der Austrittslinse 3 verlaufen, ergebenden zweiten Basis-Schnittkurven BSK2 gekrümmt, insbesondere nach Außen gekrümmt, ausgebildet sind, wobei vorzugsweise die zweiten Basis-Schnittkurven BSK2 stetig sind.

In diesem Zusammenhang ist dabei vorgesehen, dass die sich bei einem Schneiden der Außenfläche 3a mit definierten zweiten Schnittebenen SE2 ergebenden zweiten Außenflächen-Schnittkurven SK2 Punkte der Außenfläche 3a mit maximalem Abstand zu der Basisfläche BF miteinander verbinden. Die zweiten Ebenen SE sind somit vorzugsweise vertikale Schnittebenen parallel zu der optischen Achse Z, für welche gilt, dass der Betrag von sin^{N}(k*x) = 1 ist. Diese zweiten Ebenen sind für die Definition der Linsen-Außenfläche ausreichend, die Bereiche zwischen diesen vertikalen Ebenen werden durch die oben beschriebene Sinus-Funktion definiert.

Bei einem Fortschreiten entlang der zweiten Basis-Schnittkurven BSK2 in den definierten Schnittebenen SE2 lässt sich der Normalabstand der zweiten Außenflächen-Schnittkurve SK2 zu der zweiten Basis-Schnittkurve BSK2 als eine Funktion A(s) eines Parameters s, welcher die Position auf der zweiten Basis-Schnittkurve BSK2 angibt, darstellen.

Vorerst noch einmal auf die ersten Schnittebenen zurückkommend, ist zu sagen, dass sich in einem betrachteten Punkt P (Fig. 6), PA, PB, PC, PD (Fig. 8) auf der Basisfläche BF die ersten Schnittebene SE1 wie folgt ergeben: die erste Schnittebene SE1 in dem betrachteten Punkt P, PA, ... ist eine Ebene, die normal steht auf die Tangentialebene TE an die Basisfläche BF, wobei diese Ebene (= Schnittebene SE1) weiters noch normal auf die zweite Schnittebene SE2, in welcher der Punkt P liegt, steht. Bei der zweiten Schnittebene handelt es sich, wie oben schon ausgeführt, um eine vertikale Schnittebene durch die glatte Basisfläche BF, welche parallel zu der optischen Achse Z (oder durch diese optische Achse Z) verläuft, und in welcher der betrachtete Punkt P liegt. Die ersten Schnittebenen SE1 schließen mit der zweiten Basis-Schnittkurve BSK2 einen Winkel von 90° ein.

Bei einer Basisfläche, welche lediglich in vertikaler Richtung gekrümmt ist, in horizontaler Richtung normal auf die optische Achse Z aber geradlinig verläuft, ändert sich zwischen benachbarten ersten Schnittebenen SE1 zwar der Winkel in Bezug auf die optische Achse Z, in horizontaler Richtung normal zu der optischen Achse Z verlaufen hingegen alle Schnittebenen geradlinig und "parallel" zueinander.

Nun wieder zurückkommend auf die zweiten, vertikalen Schnittebenen SE2 und auf den Verlauf der Außenflächen-Schnittkurve SK2, folgt die Funktion A(s) beispielsweise dem Zusammenhang A(s) = A₀ * (1 - s), mit s[0, 1], wobei A₀ der Normalabstand an dem oberen Rand der Basisfläche BF ist.

Dabei ist s = 0 die Position am oberen Rand der Basisfläche, wo somit A(0) = A₀ gilt, am unteren Rand gilt A(1) = 0. Der Parameter stellt somit eine normierte Bogenlänge entlang der Schnittkurve BSK2 dar.

Für den Parameter s gilt in den vier Punkten gemäß Figur 8:
- PA: s = s_{PA} = 1,
- PB: s = s_{PB}, s_{PB} < 1,
- PC: s = s_{PC}, s_{PC} < s_{PB}, und
- PD: s = s_{PD} = 0.
$A \left({s}_{PA}\right) = {A}_{0} * 0 = 0 , A \left({s}_{PD}\right) = {A}_{0} * 1 = {A}_{0} , sowie 0<A \left({s}_{PB}\right) < A \left({s}_{PC}\right) < A \left({s}_{PD}\right) = {A}_{0 .}$

Somit gibt es bei dieser Ausgestaltung vertikale zweite Schnittebenen, in welchen jeweils die übereinander liegenden "Nulldurchgänge", also jene Bereiche, wo die Außenfläche und die Basisfläche zusammenfallen, miteinander durch entsprechende zweite Außenflächen-Schnittkurven, die in diesem Fall mit den zweiten Basis-Schnittkurven zusammenfallen, verbunden sind.

Genauso gibt es zweite Schnittebenen, in welchen die zweiten Außenflächen-Schnittkurven die negativen Normalabstände/Amplituden miteinander verbinden. Für eine eindeutige Beschreibung ist es aber ausreichend, die zweiten Außenflächen-Schnittkurven für die "positiven" Normalabstände/Amplituden anzugeben, die anderen Zusammenhänge ergeben sich durch den Sinus-Verlauf in den ersten Schnittebenen.

Der oben beschriebene Zusammenhang A(s) = A₀*(1 - s) ist ein Spezialfall des allgemeineren Falles A(s) = A₀*(K - s), mit K = 1. Es hat sich herausgestellt, dass zum Teil die optische Effizienz für K > 1 besser ist als für K = 1. Ein typischer Wert für den Parameter K liegt im Bereich von 1,2 - 1,45, vorzugsweise bei ca. 1,33.

In diesem in den Figuren 10a - 10d dargestellten Fall gilt $A \left({s}_{PA}\right) = {A}_{0} * \left(K-1\right) > 0 , A \left({s}_{PD}\right) = {A}_{0} * K , sowie {A}_{0} * \left(K-1\right) < A \left({s}_{PB}\right) < A \left({s}_{PC}\right) < A \left({s}_{PD}\right) = {A}_{0} * K .$

Zusammenfassend lässt sich die Kontur der Außenfläche 3a über einer "gedachten" Basisfläche BF darstellen als $z \left(s, x\right) = A \left(s\right) * {sin}^{N} \left(k*x\right) .$

Bei einer Ausführungsform der Erfindung ist zusammenfassend eine sinusförmige Rillenoptik vorgesehen, wobei die Sinus-Funktion normal zu der Linsenoberfläche, d.h. der glatten Basisfläche der Austrittslinse steht. Die Periode bleibt vorzugsweise unverändert, während vorzugsweise sich die Rillentiefe (Amplitude), insbesondere linear, von einem bestimmten Ausgangswert A₀ (mit diesem Wert kann die Breite der Lichtverteilung eingestellt werden) an der Oberkante der Lichtaustrittsfläche auf einen Wert von Null an der Unterkante der Linse verändert.

Damit kann erreicht werden, dass sich die Lichtverteilung wie gewünscht verbreitert, und überraschender Weise hat sich dabei auch ergeben, dass sich die Hell-Dunkel-Grenze nach Außen, auch bei einer geradlinig verlaufenden Brennlinie des lichtdurchlässigen Körpers, nicht aufbiegt.

## Patentansprüche

1. Beleuchtungseinheit für einen Kraftfahrzeugscheinwerfer zum Erzeugen eines Lichtbündels mit Hell-Dunkel-Grenze, mit:
- zumindest einer Lichtquelle (1, 1a, 1b),
- einem Reflektor (2),
- einer Austrittslinse (3) mit einer Außenfläche (3a),
- einen Brennlinienbereich (4), welcher zwischen dem Reflektor (2) und der Austrittslinse (3) angeordnet ist,
sowie weiters mit je einem Kollimator (10, 10a, 10b) für jede Lichtquelle (1, 1a, 1b), wobei der Kollimator (10, 10a, 10b) die von der ihm zugeordneten Lichtquelle (1, 1a, 1b) in den Kollimator (10, 10a, 10b) eingespeisten Lichtstrahlen (S1) zu einem Lichtbündel von Lichtstrahlen (S2) ausrichtet,
und wobei der Reflektor (2) die Lichtstrahlen (S2) des aus dem Kollimator (10, 10a, 10b) austretenden Lichtbündels in eine in dem Brennlinienbereich (4) liegende Brennlinie (FL) ablenkt,
und wobei die von dem Reflektor (2) reflektierten Lichtstrahlen (S3) von der Austrittslinse (3) zumindest in vertikaler Richtung (V) derart abgelenkt werden, dass die aus der Austrittslinse (3) austretenden Lichtstrahlen (S4) eine Lichtverteilung mit einer Hell-Dunkel-Grenze bilden, wobei sich die Hell-Dunkel-Grenze als Abbildung der Brennlinie (FL) bzw. des Brennlinienbereiches (4) durch die Austrittslinse (3) ergibt,
und wobei
Reflektor (2), Austrittslinse (3) und Brennlinienbereich (4), sowie vorzugsweise der zumindest eine Kollimator (10, 10a, 10b), aus einem lichtdurchlässigen Körper (101) gebildet sind, und wobei an der Reflektor-Begrenzungsfläche des Reflektors (2) und/oder der Begrenzungsfläche des Brennlinienbereiches (4), und vorzugsweise an der Kollimator-Begrenzungsfläche des zumindest einen Kollimators (10, 10a, 10b), die sich in dem lichtdurchlässigen Stück (101) fortpflanzenden Lichtstrahlen (S1, S2, S3) totalreflektiert werden,
**dadurch gekennzeichnet, dass**
die Außenfläche (3a) der Austrittslinse (3) durch eine rillenförmige Struktur in einer glatten Basisfläche (BF) gebildet ist, wobei die die rillenförmige Struktur bildenden Rillen (3b) in im Wesentlichen vertikaler Richtung verlaufen, und wobei vorzugsweise jeweils zwei in horizontaler Richtung nebeneinander liegende Rillen (3b) durch eine, insbesondere im Wesentlichen vertikal verlaufende, Erhebung, die sich vorzugsweise über die gesamte Vertikalerstreckung der Rillen (3b) erstreckt, getrennt sind, wobei die Basisfläche ein gedankliches Konstrukt ist, in deren Bezug die tatsächlich realisierte Außenfläche beschrieben wird, wobei
die sich bei einem Schneiden der Basisfläche mit zweiten, vertikalen Schnittebenen (SE2), welche parallel zu einer optischen Achse (Z) der Austrittslinse (3) verlaufen, ergebenden zweiten Basis-Schnittkurven (BSK2) gekrümmt, insbesondere nach Außen gekrümmt, ausgebildet sind, wobei vorzugsweise die zweiten Basis-Schnittkurven (BSK2) stetig sind, wobei
die sich bei einem Schneiden der Außenfläche (3a) mit ersten Schnittebenen (SE1) ergebenden ersten Außenflächen-Schnittkurven (SK1) Punkte der Außenfläche (3a) mit maximalem Abstand zu der Basisfläche (BF) miteinander verbinden, wobei die ersten Schnittebenen (SE1) normal auf eine Tangentialebene (TE) der Basisfläche (BF) stehen, wobei bei einem Fortschreiten entlang der zweiten Basis-Schnittkurve (BSK2) in den ersten Schnittebenen (SE1) der Normalabstand von der Basisfläche (BF) zu der ersten Außenflächen-Schnittkurve (SK1) eine Funktion A(s) eines Parameters s, welcher die Position auf der zweiten Basis-Schnittkurve (BSK2) angibt, ist, wobei sich bei einem Fortschreiten entlang der zweiten Basis-Schnittkurve (BSK2) der Normalabstand A(s) kontinuierlich vergrößert, wobei vorzugsweise der Normalabstand an einem unteren Rand der Basisfläche (BF) geringer ist als an einem oberen Rand der Basisfläche und wobei unten und oben als eine Ausrichtung zu verstehen ist, wenn die Beleuchtungseinheit in einer in einem Fahrzeug montierten Beleuchtungsvorrichtung eingebaut wurde, wobei sich der Normalabstand A(s) beispielsweise nach dem Zusammenhang A(s) = A₀ * (K - s), mit s[0, 1], wobei s = 0 den oberen Rand und s = 1 den unteren Rand bezeichnet, und K = 1 oder K > 1, ergibt, wobei A₀ der Normalabstand an einem oberen oder unteren, vorzugsweise dem oberen Rand der Basisfläche (BF) ist.

2. Beleuchtungseinheit nach Anspruch 1, **dadurch gekennzeichnet, dass** die sich bei einem Schneiden der Basisfläche (BF) mit ersten, nicht-vertikalen Schnittebenen (SE1) ergebenden ersten Basis-Schnittkurven (BSK1) geradlinig verlaufen, und wobei die sich bei einem Schneiden der Außenfläche (3a) mit diesen ersten Schnittebenen (SE1) ergebenden ersten Außenflächen-Schnittkurven (SK1) einen sinusförmigen Verlauf aufweisen, wobei die erste Außenflächen-Schnittkurve (SK1) die Linsen-Außenkontur bildet.

3. Beleuchtungseinheit nach Anspruch 2, **dadurch gekennzeichnet, dass** die ersten Außenflächen-Schnittkurven (SK1) in den ersten Schnittebenen (SE1), in Bezug auf die Basis-Schnittkurve (BSK1) der jeweiligen ersten Schnittebene (SE1), proportional zu sin^{N}(k*x) verlaufen, mit N = 1, 2, 3, .... aufweisen, wobei x die Koordinate entlang der jeweiligen Basis-Schnittkurve (BSK1) und k eine Konstante bezeichnet.

4. Beleuchtungseinheit nach Anspruch 3, **dadurch gekennzeichnet, dass** die Nulldurchgänge der sinusförmigen ersten Außenflächen-Schnittkurven (SK1) auf den ersten Basis-Schnittkurven (BSK1) liegen.

5. Beleuchtungseinheit nach Anspruch 3 oder 4, **dadurch gekennzeichnet, dass** der Wert für die Konstante k für alle ersten Außenflächen-Schnittkurven (SK1) identisch ist.

6. Beleuchtungseinheit nach einem der Ansprüche 1 bis 5, **dadurch gekennzeichnet, dass** die zumindest eine Lichtquelle tiefer liegt als der Brennlinienbereich (4), und das von der zumindest einen Lichtquelle ausgehende Licht nach oben geleitet wird, um durch den Reflektor (2) nach unten in Richtung des Brennlinienbereiches (4) reflektiert zu werden.

7. Beleuchtungseinheit nach einem der Ansprüche 1 bis 5, **dadurch gekennzeichnet, dass** die zumindest eine Lichtquelle höher liegt als der Brennlinienbereich (4), und das von der zumindest einen Lichtquelle ausgehende Licht nach unten geleitet wird, um durch den Reflektor (2) nach oben in Richtung des Brennlinienbereiches (4) reflektiert zu werden.

8. Beleuchtungseinheit nach einem der Ansprüche 1 bis 7, **dadurch gekennzeichnet, dass** der Reflektor (2) eine Fläche, beispielsweise eine Zylinderfläche, ist, die eine Parabel als Leitlinie aufweist, wobei die Brennlinie des Reflektors beispielsweise durch eine Gerade gebildet ist, die vorzugsweise zu den Erzeugenden des Zylinders im Wesentlichen parallel ist.

9. Beleuchtungseinheit nach einem der Ansprüche 1 bis 8, **dadurch gekennzeichnet, dass** die Außenfläche (3a) der Austrittslinse (3) in vertikaler Richtung nach Außen gekrümmt ist, und in horizontaler Richtung vorzugsweise geradlinig verläuft, und beispielsweise durch eine Zylinderfläche mit geradem Querschnitt entlang einer nach außen konvexen Kurve gebildet ist.

10. Beleuchtungseinheit nach Anspruch 8 und 9, **dadurch gekennzeichnet, dass** die Zylinderfläche der Außenfläche (3a) Erzeugende aufweist, die zu den Erzeugenden des Reflektors im Wesentlichen parallel sind.

11. Beleuchtungseinheit nach einem der Ansprüche 1 bis 10, **dadurch gekennzeichnet, dass** mehrere Lichtquellen (1, 1a, 1b) nebeneinander, beispielsweise in der Richtung einer Erzeugenden des Reflektors (2), nebeneinander liegen.

12. Beleuchtungseinheit nach einem der Ansprüche 1 bis 11, **dadurch gekennzeichnet, dass** die zumindest eine Lichtquelle (1, 1a, 1b) eine Leuchtdiode oder eine Mehrzahl von Leuchtdioden umfasst.

13. Kraftfahrzeugscheinwerfer mit zumindest einer Beleuchtungseinheit nach einem der Ansprüche 1 bis 12.

## Claims

1. Illumination unit for a motor vehicle headlamp for generating a light beam with cut-off line, comprising:
- at least one light source (1, 1a, 1b),
- a reflector (2)
- an exit lens (3) having an outer surface (3a),
- a focal line region (4) which is arranged between the reflector (2) and the exit lens (3),
and further comprising a collimator (10, 10a, 10b) for each light source (1, 1a, 1b), wherein the collimator (10, 10a, 10b) aligns the light rays (S1) fed into the collimator (10, 10a, 10b) from the light source (1, 1a, 1b) associated therewith to form a light beam of light rays (S2)
and wherein the reflector (2) deflects the light rays (S2) of the light beam emerging from the collimator (10, 10a, 10b) into a focal line (FL) located in the focal line region (4),
and wherein the light rays (S3) reflected by the reflector (2) are deflected by the exit lens (3) at least in the vertical direction (V) in such a way that the light rays (S4) emerging from the exit lens (3) form a light distribution with a light-dark boundary, the light-dark boundary resulting as an image of the focal line (FL) or the focal line region (4) through the exit lens (3),
and wherein
reflector (2), exit lens (3) and focal line region (4), as well as preferably the at least one collimator (10, 10a, 10b), are formed of a light-transmitting body (101), and wherein at the reflector boundary surface of the reflector (2) and/or the boundary surface of the focal line region (4), and preferably at the collimator boundary surface of the at least one collimator (10, 10a, 10b), which are formed in the light rays (S1, S2, S3) propagating in the light-transmitting piece (101) are totally reflected,
**characterized in that**
the outer surface (3a) of the exit lens (3) is formed by a groove-like structure in a smooth base surface (BF), wherein the grooves (3b) forming the groove-like structure extend in a substantially vertical direction, and wherein preferably each two grooves (3b) adjacent to each other in the horizontal direction are formed by a , in particular substantially vertically extending elevation, which preferably extends over the entire vertical extent of the grooves (3b), wherein the base surface is an intellectual construct, in relation to which the actually realized outer surface is described, wherein
the second base intersection curves (BSK2) resulting from an intersection of the base surface with second, vertical intersection planes (SE2) running parallel to an optical axis (Z) of the exit lens (3) are curved, in particular curved outwardly, preferably the second base intersection curves (BSK2) being continuous, wherein
the first outer surface intersection curves (SK1) resulting from an intersection of the outer surface (3a) with first intersection planes (SE1) interconnect points of the outer surface (3a) with maximum distance to the base surface (BF), wherein the first intersection planes (SE1) are normal to a tangential plane (TE) of the base surface (BF), wherein
in a progression along the second base intersection curve (BSK2) in the first intersection planes (SE1), the normal distance from the base surface (BF) to the first outer surface intersection curve (SK1) is a function A(s) of a parameter s indicating the position on the second base intersection curve (BSK2), wherein
the normal distance A(s) continuously increases as it progresses along the second base intersection curve (BSK2), preferably the normal distance at a lower edge of the base surface (BF) is less than at an upper edge of the base surface, and wherein lower and upper are to be understood as an orientation when the illumination unit has been installed in an illumination device mounted in a vehicle, wherein the normal distance A(s) at a lower edge of the base surface (BF) is less than at an upper edge of the base surface (BF), and wherein lower and upper are to be understood as an orientation when the illumination unit has been installed in an illumination device mounted in a vehicle
the normal distance A(s) being obtained, for example, according to the relationship A(s) = A0 * (K - s), with s[0,1], where s = 0 denotes the upper edge and s = 1 denotes the lower edge, and K = 1 or K > 1, where A0 is the normal distance at an upper or lower, preferably the upper, edge of the base surface (BF).

2. Illumination unit according to claim 1, **characterized in that** the first base intersection curves (BSK1) resulting from an intersection of the base surface (BF) with first, non-vertical intersection planes (SE1) are rectilinear, and wherein the first outer surface intersection curves (SK1) resulting from an intersection of the outer surface (3a) with these first intersection planes (SE1) have a sinusoidal course, wherein the first outer surface intersection curve (SK1) forms the lens outer contour.

3. Illumination unit according to claim 2, **characterized in that** the first outer surface intersection curves (SK1) in the first intersection planes (SE1), with respect to the base intersection curve (BSK1) of the respective first intersection plane (SE1), are proportional to sin^{N}(k*x), with N = 1, 2, 3, ...., where x denotes the coordinate along the respective base intersection curve (BSK1) and k denotes a constant.

4. Illumination unit according to claim 3, **characterized in that** the zero crossings of the sinusoidal first outer surface intersection curves (SK1) lie on the first base intersection curves (BSK1).

5. Illumination unit according to claim 3 or 4, **characterized in that** the value for the constant k is identical for all first outer surface intersection curves (SK1).

6. Illumination unit according to any one of claims 1 to 5, **characterized in that** the at least one light source is located lower than the focal line region (4), and the light emanating from the at least one light source is directed upwards to be reflected downwards by the reflector (2) towards the focal line region (4).

7. Illumination unit according to one of the claims 1 to 5, **characterized in that** the at least one light source is located higher than the focal line region (4), and the light emanating from the at least one light source is guided downward to be reflected by the reflector (2) upward in the direction of the focal line region (4).

8. Illumination unit according to one of claims 1 to 7, **characterized in that** the reflector (2) is a surface, for example a cylindrical surface, having a parabola as a directrix, the focal line of the reflector being formed, for example, by a straight line which is preferably substantially parallel to the generatrices of the cylinder.

9. Illumination unit according to any one of claims 1 to 8, **characterized in that** the outer surface (3a) of the exit lens (3) is curved outwardly in the vertical direction, and in the horizontal direction is preferably straight, and for example, is formed by a cylindrical surface with a straight cross-section along an outwardly convex curve.

10. Illumination unit according to claim 8 and 9, **characterized in that** the cylindrical surface of the outer surface (3a) has generatrices substantially parallel to the generatrices of the reflector.

11. Illumination unit according to any one of claims 1 to 10, **characterized in that** a plurality of light sources (1, 1a, 1b) are juxtaposed, for example in the direction of a generatrix of the reflector (2).

12. Illumination unit according to any one of claims 1 to 11, **characterized in that** the at least one light source (1, 1a, 1b) comprises a light-emitting diode or a plurality of light-emitting diodes.

13. Motor vehicle headlamp having at least one lighting unit according to any one of the claims 1 to 12.

## Revendications

1. Unité d'éclairage pour un phare de véhicule automobile permettant de générer un faisceau lumineux avec ligne de coupure faisceau lumineux avec ligne de coupure, ayant:
- au moins une source de lumière (1, 1a, 1b),
- un réflecteur (2)
- une lentille de sortie (3) avec une surface extérieure (3a), et la lentille de sortie (3),
et en outre avec un collimateur (10, 10a, 10b) pour chaque source lumineuse (1, 1a, 1b), le collimateur (10, 10a, 10b) orientant les rayons lumineux (S1) introduits dans le collimateur (10, 10a, 10b) depuis la source lumineuse (1, 1a, 1b) qui lui est affectée pour former un faisceau de rayons lumineux (S2),
et dans lequel le réflecteur (2) dévie les rayons lumineux (S2) du faisceau lumineux sortant du collimateur (10, 10a, 10b) dans une ligne focale (FL) située dans la région de ligne focale (4),
et dans lequel les rayons lumineux (S3) réfléchis par le réflecteur (2) sont déviés par la lentille de sortie (3) au moins dans la direction verticale (V) de telle sorte que les rayons lumineux (S4) sortant de la lentille de sortie (3) forment une distribution de lumière avec une limite clair-obscur, dans lequel la limite clair-obscur résulte comme une image de la ligne focale (FL) ou de la région de ligne focale (4) à travers la lentille de sortie (3),
et dans lequel
réflecteur (2), la lentille de sortie (3) et la zone de ligne focale (4), et de préférence le au moins un collimateur (10, 10a, 10b), sont formés à partir d'une pièce transmettant la lumière (101), et dans lequel à la surface limite du réflecteur (2) et/ou à la surface limite de la zone de ligne focale (4), et de préférence à la surface limite de collimateur du au moins un collimateur (10, 10a, 10b), les rayons lumineux (S1, S2, S3) se propageant dans la pièce de transmission de lumière (101) sont totalement réfléchis,
**caractérisé en ce que**
la surface extérieure (3a) de la lentille de sortie (3) est formée par une structure en forme de rainure dans une surface de base lisse (BF), les rainures (3b) formant la structure en forme de rainure s'étendant dans une direction sensiblement verticale, et de préférence dans chaque cas deux rainures (3b) situées l'une à côté de l'autre dans la direction horizontale étant formées par une, en particulier une élévation s'étendant sensiblement verticalement, qui s'étend de préférence sur toute l'étendue verticale des rainures (3b), dans lequel la surface de base est une construction intellectuelle, par rapport à laquelle la surface extérieure effectivement réalisée est décrite, dans lequel
les secondes courbes d'intersection de base (BSK2) résultant d'une intersection de la surface de base avec des seconds plans d'intersection verticaux (SE2), qui s'étendent parallèlement à un axe optique (Z) de la lentille de sortie (3), sont incurvées, en particulier incurvées vers l'extérieur, de préférence les secondes courbes d'intersection de base (BSK2) étant continues, dans lequel
les premières courbes d'intersection de surface extérieure (SK1) résultant d'une intersection de la surface extérieure (3a) avec des premiers plans d'intersection (SE1) relient des points de la surface extérieure (3a) à une distance maximale de la surface de base (BF), dans lequel les premiers plans d'intersection (SE1) sont normaux à un plan tangentiel (TE) de la surface de base (BF), dans lequel
dans une progression le long de la deuxième courbe d'intersection de base (BSK2) dans les premiers plans d'intersection (SE1), la distance normale de la surface de base (BF) à la première courbe d'intersection de surface extérieure (SK1) est une fonction A(s) d'un paramètre s indiquant la position sur la deuxième courbe d'intersection de base (BSK2), dans laquelle
en progressant le long de la deuxième courbe d'intersection de base (BSK2), la distance normale A(s) augmente de manière continue, de préférence la distance normale au niveau d'un bord inférieur de la surface de base (BF) étant plus petite qu'au niveau d'un bord supérieur de la surface de base et, où inférieur et supérieur doivent être compris comme une seule orientation, lorsque l'unité d'éclairage a été installée dans un dispositif d'éclairage monté dans un véhicule, la distance normale A(s) étant obtenue, par exemple, selon la relation A(s) = A0 * (K - s), avec s [0, 1], où s = 0 désigne le bord supérieur et s = 1 désigne le bord inférieur, et K = 1 ou K > 1, où A0 est la distance normale à un bord supérieur ou inférieur, de préférence supérieur, de la surface de base (BF).

2. Unité d'éclairage selon la revendication 1, **caractérisée en ce que** les premières courbes d'intersection de base (BSK1) résultant d'une intersection de la surface de base (BF) avec des premiers plans d'intersection non verticaux (SE1) sont rectilignes, et dans laquelle les premières courbes d'intersection de surface externe (SK1) résultant d'une intersection de la surface externe (3a) avec ces premiers plans d'intersection (SE1) ont une course sinuso dale, dans laquelle la première courbe d'intersection de surface externe (SK1) forme le contour externe de la lentille.

3. Unité d'éclairage selon la revendication 2, **caractérisée en ce que** les premières courbes d'intersection de surface extérieure (SK1) dans les premiers plans d'intersection (SE1), par rapport à la courbe d'intersection de base (BSK1) du premier plan d'intersection respectif (SE1), sont proportionnelles à sin^{N}(k*x), avec N = 1, 2, 3, ...., où x désigne la coordonnée le long de la courbe d'intersection de base respective (BSK1) et k désigne une constante.

4. Unité d'éclairage selon la revendication 3, **caractérisée en ce que** les passages par zéro des premières courbes sinusoïdales d'intersection de surface extérieure (SK1) se trouvent sur les premières courbes d'intersection de base (BSK1).

5. Unité d'éclairage selon la revendication 3 ou 4, **caractérisée en ce que** la valeur de la constante k est identique pour toutes les premières courbes d'intersection de surfaces extérieures (SK1).

6. Unité d'éclairage selon l'une quelconque des revendications 1 à 5, **caractérisée en ce que** la au moins une source de lumière est située plus bas que la zone de ligne focale (4), et la lumière émanant de la au moins une source de lumière est dirigée vers le haut pour être réfléchie vers le bas par le réflecteur (2) vers la zone de ligne focale (4).

7. Unité d'éclairage selon l'une quelconque des revendications 1 à 5, **caractérisée en ce que** la au moins une source de lumière est située plus haut que la zone de ligne focale (4), et la lumière émanant de la au moins une source de lumière est dirigée vers le bas pour être réfléchie par le réflecteur (2) vers le haut en direction de la zone de ligne focale (4).

8. Unité d'éclairage selon l'une quelconque des revendications 1 à 7, **caractérisée en ce que** le réflecteur (2) est une surface, par exemple une surface cylindrique, ayant une parabole comme directrice, la ligne focale du réflecteur étant formée, par exemple, par une droite qui est de préférence sensiblement parallèle aux génératrices du cylindre.

9. Unité d'éclairage selon l'une quelconque des revendications 1 à 8, **caractérisée en ce que** la surface extérieure (3a) de la lentille de sortie (3) est incurvée vers l'extérieur dans la direction verticale, et est de préférence droite dans la direction horizontale et par exemple, est formée par une surface cylindrique à section droite le long d'une courbe convexe vers l'extérieur.

10. Unité d'éclairage selon les revendications 8 et 9, **caractérisée en ce que** la surface cylindrique de la surface extérieure (3a) a des génératrices qui sont sensiblement parallèles aux génératrices du réflecteur.

11. Unité d'éclairage selon l'une quelconque des revendications 1 à 10, **caractérisée en ce qu'**une pluralité de sources lumineuses (1, 1a, 1b) sont juxtaposées, par exemple en direction d'une génératrice du réflecteur (2).

12. Unité d'éclairage selon l'une quelconque des revendications 1 à 11, **caractérisée en ce que** la au moins une source de lumière (1, 1a, 1b) comprend une diode électroluminescente ou une pluralité de diodes électroluminescentes.

13. Projecteur de véhicule automobile comprenant au moins une unité d'éclairage selon l'un des cas suivants les revendications 1 à 12.
